# EUROPÄISCHE PATENTSCHRIFT

(11) **EP 0 475 261 B1**
(45) Veröffentlichungstag und Bekanntmachung des Hinweises auf die Patenterteilung: **22.06.1994**
(21) Anmeldenummer: 91114918.5
(22) Anmeldetag: 03.09.1991
(51) Int. Cl.: F28D 1/053

(54) **Heizkörper**
Radiator
Radiateur

(30) Priorität: 04.09.1990 DE 9012618 U; 14.09.1990 DE 9013092 U
(43) Veröffentlichungstag der Anmeldung: 18.03.1992
(73) Patentinhaber: Dietrich, Walter Wilhelm, D-65629 Niederneisen (DE)
(72) Erfinder: Dietrich, Walter Wilhelm, D-65629 Niederneisen (DE)
(74) Vertreter: Müller, Eckhard, Dr.

(56) Entgegenhaltungen:
- DE-U- 8 311 222
- DE-U- 8 912 462
- FR-A- 1 027 732
- US-A- 1 607 172

## Beschreibung

Die Erfindung betrifft einen Heizkörper mit einem äußeren, aus mindestens vier paarweise gegenüberliegenden Rahmenteilen zusammengesetzten, einen Durchströmkanal bildenden Rahmen, wobei ein Teil des Rahmens einen Verteilungskanal und ein davon strömungsmäßig getrennter Teil des Rahmens einen Sammelkanal bildet, mit parallel zueinander verlaufenden vorlaufseitigen und parallel zueinander verlaufenden rücklaufseitigen Heizkanälen, die mit den Rahmenteilen unter einem Winkel derart verbunden sind, daß die Strömungsrichtung in den Heizkanälen zu der Strömungsrichtung in den Rahmenteilen im Bereich der Verbindungsstellen unter einem Winkel ungleich 90° verläuft, und mit einem vorlaufseitigen und einem rücklaufseitigen Anschluß für das Wärmeträgermedium.

Ein Heizkörper der vorstehend angegebenen Art ist aus der DE-U-89 12 462 bekannt. Dieser Heizkörper weist einen äußeren, rechteckigen Rahmen auf, der mit seinen längeren Längsseiten horizontal liegend an der unteren Längsseite einen vorlaufseitigen Anschluß und einen rücklaufseitigen Anschluß besitzt, über die das Wärmeträgermedium zu- bzw. abgeführt wird. Der Rahmen ist in drei Abschnitte unterteilt, wobei der linke Abschnitt diagonal verlaufende Heizkanäle (Schrägrohre) besitzt, die in ein äußeres Verteilerrohr bzw. das obere Horizontalrohr des Rahmens münden. Die rechte Seite des Rahmens weist rücklaufseitige Heizkanäle (Schrägrohre), die von dem rechten Verteilerrohr bzw. dem oberen Horizontalrohr abzweigen und im wesentlichen in ein Senkrechtrohr münden, das mit dem rücklaufseitigen Anschluß verbunden ist, auf. Der mittlere Teil des Rahmens besitzt ein weiteres, mittleres Horizontalrohr, das offensichtlich zur Abstützung des Heizkörpers dient. Der mittlere Bereich wird offensichtlich nicht wesentlich beheizt, da er nicht von den das Wärmeträgermedium führenden Schrägrohren durchströmt wird. Die zulaufseitigen Schrägrohre und die rücklaufseitigen Schrägrohre verlaufen entgegengesetzt diagonal zueinander, wodurch sich ein aufwendig mit Heizkanälen strukturierter Heizkörper ergibt. Eine weitere Ausführungsform zeigt einen Heizkörper, bei dem die Heizkanäle jeweils senkrecht zu dem äußeren Rahmenrohr verlaufen, wobei die zulaufseitigen Heizkanäle von den rücklaufseitigen Heizkanälen durch ein unteres Querrohr, ein mittleres Querrohr und ein oberes Querrohr getrennt sind; diese Querrohre trennen die vorlaufseitigen Heizkanäle von den rücklaufseitigen Heizkanälen etwa in der Diagonalen des rechteckigen Heizkörpers. An den Enden der drei Querrohre sind teilkreisförmig gebogene Rohre angeordnet, die zumindest am oberen Ende der Entlüftung des Heizkörpers dienen.

Aus der DE-U1 89 01 831 ist ein Heizkörper bekannt, der mehrere in Montagestellung horizontal übereinander angeordnete Heizkanäle für das Wärmeträgermedium aufweist, welche mit ihren Enden in beiderseits der Heizkanäle vertikal nach oben sich erstreckenden Verteilungsrohre für den Vor- und Rücklauf münden. Die Heizrohre haben einen gegenseitigen Abstand, um Wäschestücke wie Hand- oder Badetücher aufzuhängen. Zusätzlich kann zwischen einigen Rohren ein vergrößerter Abstand zum Aufhängen der Wäschestücke vorgesehen sein. Dieser bekannte Heizkörper kann weiterhin mit einem Anschluß für eine elektrische Heizpatrone ausgerüstet sein, um bei abgeschalteter Heizung auch während der Sommermonate ein Trocknen der Handtücher zu ermöglichen. Die Führung des Wärmeträgermediums mit Aufsteigen in dem Verteilerrohr, Durchströmen der Heizkanäle und Rückführen über die Sammelleitung führen jedoch zu einer ungünstigen Ausnutzung der im Wärmeträgermedium enthaltenen Wärme. Darüber hinaus bedingt die rechtwinklige Abführung der Heizkanäle von den Verteilerrohren ungünstige Strömungsverhältnisse für das Wärmeträgermedium mit einem hohen Temperaturgradienten über die Heizfläche, was ebenfalls zu einer geringen Heizleistung führt. Ein wesentlicher Nachteil dieser bekannten Heizkörper ist auch, daß bei aufgehängtem Badetuch jegliche Wärmeabgabe zur Aufheizung des Raumes durch Konvektion verhindert ist, da ein über eine der Heizkanäle aufgehängtes Handtuch mit seinen nach unten hängenden Enden unmittelbar an den Heizkanälen anliegt. Weiterhin ist aus der DE 19 24 059 U1 ein Heizkörper in Form eines Geländers bekannt mit einem oberen und einem unteren Verteilerrohr, zwischen welchen Verbindungsrohre angeordnet sind. Das untere zuflußseitige Sammelrohr ist in seiner Längserstreckung durch einen Rohrverschluß unterbrochen, so daß das Wärmeträgermedium in den bis an den Rohrverschluß reichenden Verbindungsrohren von unten nach oben zu dem oberen Verteilungsrohr strömt, von wo aus es in die in Längsrichtung des Heizkörpers dem Rohrverschluß nachgeordneten Verbindungsrohren nach unten abströmt. Auch dieser bekannte Geländerheizkörper mit seitlich nebeneinander und in Strömungsrichtung hintereinander angeordneten vor- und rücklaufseitigen Heizkanälen weist eine ungünstige Strömungsgeometrie, verbunden mit einer geringen Heizleistung auf.

Davon ausgehend liegt der Erfindung die Aufgabe zugrunde, einen Heizkörper der eingangs genannten Art dahingehend weiterzuentwickeln, daß bei einfacher Herstellung und Montage eine hohe Wärmeübertragung der Heizfläche auf die Raumluft erreicht ist. Darüber hinaus ist es ein weiteres Ziel der Erfindung, bei hoher Heizleistung eine schnelle Trocknung von Badetüchern, Handtüchern und dgl. zu ermöglichen.
Zur Lösung der Aufgabe wird der eingangs angegebene Heizkörper derart ausgebildet, daß die vorlauf- und rücklaufseitigen Heizkanäle parallel zueinander verlaufen und jeweils eine Gruppe bilden, wobei die eine Gruppe den einen Teil des Rahmens und die andere Gruppe den anderen Teil des Rahmens im wesentlichen ausfüllt. Dieser Heizkörper zeichnet sich durch seinen einfachen Aufbau aus, mit einer klar gegliederten Struktur der Heizkanäle, der insbesondere durch die Aufteilung der vorlauf- und rücklaufseitigen Heizkanäle eine ausgezeichnete Wärmeverteilung und Wärmeübertragung über seine Fläche gewährleistet. Darüberhinaus läßt sich der Heizkörper einfach herstellen, da nur parallel zueinander verlaufende Heizkanäle vorgesehen sind.

Durch die in Montagestellung schräge Anordnung der Heizkanäle ergeben sich im Bereich ihrer Abzweigung und des Anschlusses an den Verteiler- bzw. Sammelkanal wesentlich geringere Strömungswiderstände als bei einer rechtwinkligen Abführung bzw. einem rechtwinkligen Anschluß der Heizkanäle an die Zu- und Abführungsrohre. Dabei strömt das Wärmeträgermedium in dem zulaufseitigen Verteilerkanal nach oben und gelangt zu den Anschlüssen der vorlaufseitigen Heizkanäle. Aufgrund der Schräganordnung der vorlaufseitigen Heizkanäle tritt im Vergleich zur rechtwinkligen Abführung eine wesentlich geringere Änderung der Geschwindigkeitskomponente des Wärmeträgermediums auf, so daß die vorlaufseitigen Heizkanäle gleichmäßig beaufschlagt werden und es zu einer ebenfalls gleichmäßigeren Wärmeableitung bereits in diesem Bereich des Heizkörpers kommt. Wenn nun das Wärmeträgermedium in dem rücklaufseitigen Sammelrohr infolge der Schwerkraft nach unten strömt, gelangt es zwangsläufig zu den Anströmbereichen der unterhalb der vorlaufseitigen Heizkanäle angeordneten rücklaufseitigen Heizkanäle. Auch hierbei treten aufgrund der gegenüber der Horizontalen geneigten Ausrichtung der Heizkanäle mit Strömungsrichtung von oben nach schräg unten geringere Strömungswiderstände auf, so daß auch die rücklaufseitigen Heizkanäle gleichmäßig von dem Wärmeträgermedium durchflossen werden, wobei das Wärmeträgermedium noch einen Teil seiner Restwärme abzugeben vermag. Selbstverständlich ist es nach der Erfindung auch möglich, im Bedarfsfalle lediglich die vorlaufseitigen oder nur die rücklaufseitigen Heizkanäle gegenüber der Horizontalen geneigt anzuordnen. In Verbindung mit der Schräganordnung der Heizkanäle ergibt sich gegenüber den bekannten Heizkörpern aufgrund der längeren Verweilzeit des Wärmeträgermediums im Heizkörper eine höhere Heizleistung und eine verbesserte Wärmeabgabe durch Konvektion. Auch ist es bei dem erfindungsgemäßen Heizkörper aufgrund der günstigen Strömungsverhältnisse eine Zirkulation allein durch Schwerkraft ohne Einsatz von Pumpen ermöglicht.

Darüber hinaus erweist sich der Heizkörper in seiner Herstellung und Montage nicht schwieriger als die bekannten Heizkörper.

Konstrukions- und herstellungstechnisch besonders günstig ist es, wenn nach einem Vorschlag der Erfindung die rücklaufseitigen Heizkanäle in einen grundseitigen Abschnitt des Sammelkanals münden. Bspw. kann der grundseitige Abschnitt des Sammelkanals in Montagestellung des Heizkörpers horizontal oder, wie die Heizkanäle selbst, ebenfalls schräg verlaufen.

Nach einem besonderen Gedanken der Erfindung ist es vorgesehen, daß der Verteilerkanal und der Sammelkanal mit grundseitigem Abschnitt einen umlaufenden, ggf. einen äußeren Rahmen bildenden, Durchströmkanal für das Wärmeträgermedium bilden. Dabei hat sich gezeigt, daß durch die direkte Strömungsverbindung von Verteiler- und Sammelkanal zwischen den Anschlüssen des in Montagestellung obersten Heizrohres die Strömungsverhältnisse des Wärmeträgermediums nochmals verbessert werden können. Im gesamten Heizkörpersystem herrschen überall i. w. die gleichen Druckverhältnisse. Rückstaueffekte oder Verwirbelungen des Wärmeträgermediums an den Anströmbereichen der Heizkanäle infolge von zulaufseitigen Druckschwankungen treten nicht auf. Darüber hinaus kann der Verbindungsbereich des Durchströmkanals zwischen Verteiler- und Sammelkanal als zusätzliches Gestaltungselement benutzt werden und bspw. spitzwinklig oder trapezförmig ausgebildet sein.
Nach einem besonderen Gedanken der Erfindung ist es auch vorgesehen, daß die Anzahl der rücklaufseitigen Heizkanäle und/oder der freie Kanalquerschnitt kleiner als diejenigen bzw. derjenigen der vorlaufseitigen Heizkanäle ist. Hierdurch läßt sich erreichen, daß das Wärmeträgermedium sowohl vorlauf- als auch rücklaufseitig i. w. die gleiche Strömungsgeschwindigkeit aufweist, was sich ebenfalls günstig auf die Heizleistung auswirkt.

Vorteilhafterweise verlaufen die Heizkanäle unter einem Winkel von 30° bis 70° gegenüber der Horizontalen.

Weiterhin ist es nach der Erfindung vorgesehen, daß der Durchströmkanal bzw. der Verteiler und/oder Sammelkanal mit grundseitigem Abschnitt mit Stau- bzw.
Gleiteinrichtungen, wie bspw. Staublechen, zur zwangsweisen Durchströmung und/oder zur Trennung der Durchströmung der vor- und rücklaufseitigen Heizkanäle versehen ist. Hierdurch ist sichergestellt, daß alle Heizkanäle, insbesondere auch die an strömungsmäßig an sich ungünstigeren Stellen angeordneten Heizkanäle bzw. Rohre, gleichmäßig vom Wärmeträgermedium durchströmt werden.

Selbstverständlich kann der Durchströmkanal, vorzugsweise im Bereich des vorlaufseitigen Anschlusses zur Aufnahme einer elektrischen Heizvorrichtung, bspw. Einer Heizpatrone, ausgebildet sein. Hierdurch kann der erfindungsgemäße Heizkörper auch bei abgeschalteter Zentralheizung betrieben werden.

Im Rahmen der Erfindung liegt es auch, daß mindestens eine, vorzugsweise am Durchströmkanal bzw. am Rahmen angeordnete und ggf. vom Wärmeträgermedium durchströmte Halterung für ein mit Abstand vor den Heizkanälen zu liegen kommendes Handtuch, Badetuch o. dgl. Trockentuch vorgesehen ist. In dieser, insbesondere in Bädern, Hallenbädern o. dgl. zu montierenden Ausführungsart kommt die hohe Heizleistung und die i. w. gleichmäßige Temperaturverteilung über die gesamte Heizfläche des erfindungsgemäßen Heizkörpers in besonderem Maße zum Tragen, um eine schnelle Trocknung des jeweiligen Handtuchs zu erreichen. Dadurch, daß bei dem erfindungsgemäßen Heizkörper die Enden des jeweils zu trocknenden Handtuchs mit etwas Abstand vor den Heizkanälen nach unten hängen, wird die Konvektion des Heizkörpers nicht behindert, was ebenfalls die rasche Trocknung des Handtuchs begünstigt und vor allem zur Erwärmung der Raumluft beiträgt. Nicht zuletzt auch wegen seines gelungenen Designs läßt sich der erfindungsgemäße Heizkörper nicht nur für eine wandseitige Montage, sondern auch bspw. als Raumteiler in Badezimmer, Hallenbäder o. dgl. einsetzen.

Nach einer weiteren Ausführungsart der Erfindung ist es vorgesehen, daß i. w. Parallel zu der durch die Heizkanäle mit Durchströmkanal festgelegten Ebene ein zweites Heizkörperelement angeordnet ist, deren Heizkanäle gegenüber derjenigen des ersten Heizkörperelementes in entgegengesetzter Richtung schräg von unten nach oben verlaufen. Diese Doppelanordnung läßt sich sowohl bei Heizkörperelementen mit sich zwischen zwei i. w. Vertikalen Abschnitten des Durchströmkanals erstreckenden Heizkanälen als auch bei solchen Ausführungsformen verwirklichen, bei welchen die vor- und rücklaufseitigen Heizkanäle seitlich nebeneinander und in Strömungsrichtung hintereinander zwischen zwei i. w. Horizontal verlaufenden Verteilerkanälen angeordnet sind. In jedem Fall ist ein Raumheizkörper geschaffen, welcher durch die netzartige Struktur seiner Heizfläche eine zusätzliche Konvektionskomponente bei der Wärmeabgabe aufweist und sich daneben auch durch ein ansprechendes Design auszeichnet.

Herstellungstechnisch und konstruktionsmmäßig besonders günstig ist es dabei, wenn die beiden Heizkörpereinheiten mit Heizkanälen gemeinsame Anschlüsse, ggf. mit Verbindungskanälen für den Vor- und Rücklauf des Wärmeträgermediums aufweisen.

Eine optimale Heizleistung ergibt sich bei diesen doppelteiligem Heizkörper nach einer besonderen Ausführungsart der Erfindung dann, wenn die sich jeweils kreuzenden Heizkanäle beider Heizkörperelemente für eine entgegengesetzte Strömungsrichtung des Wärmeträgermediums ausgebildet sind, wobei sich die vorlaufseitigen Heizkanäle des einen Heizkörperelementes mit den rücklaufseitigen Heizkanälen des zweiten Heizkörperelementes überlappen.

Weitere Merkmale und Anwendungsmöglichkeiten der vorliegenden Erfindung ergeben sich aus der nachfolgenden Beschreibung von Ausführungsbeispielen anhand der Zeichnung.

### Es zeigen:

- Figur 1: eine mögliche Ausführungsform eines erfindungsgemäßen Heizkörpers mit Halterungen zum Trocknen von Badetüchern, in einer perspektivischen Ansicht,
- Figur 2: einen Schnitt durch einen Durchströmkanal des Heizkörpers gemäß Figur 1 längs der Linie C-C,
- Figur 3: die Ansicht D des Durchströmkanals gemäß Figur 2,
- Figur 4: eine andere Ausführungsart eines erfindungsgemäßen Heizkörpers in einer Draufsicht,
- Figur 5: eine bezüglich der Führung des Wärmeträgermediums gegenüber Figur 4 geänderte Ausführungsart eines erfindungsgemäßen Heizkörpers,
- Figur 6: die Ansicht B des Heizkörpers gemäß Figur 5 und
- Figur 7: einen Schnitt des Heizkörpers gemäß Figur 5 längs der Linie A-A.

Der Heizkörper 1 gemäß Figur 1 weist einen umlaufenden Durchströmkanal 3 für das Wärmeträgermedium auf, welcher gleichzeitig einen äußeren Rahmen 4 bildet. Der Durchströmkanal 3 besteht aus einem vorlaufseitigem Verteilerkanal 3a, einem rücklaufseitigem Sammelkanal 3b, welche bei der hier gewählten Ausführungsform über einen abgewinkelten oberen Abschnitt miteinander verbunden sind, sowie einem sich an den i. w. vertikal verlaufenden Sammelkanal 3b anschließenden grundseitigen Abschnitt 3c, welcher seinerseits wieder an den Verteilerkanal 3a anschließt. Zwischen den i. w. vertikal verlaufenden Verteiler- und Sammelkanal 3a, 3b sind gegenüber der Horizontalen um etwa 45° geneigte Heizkanäle 2 angeordnet. Bei dem hier gewählten Ausführungsbeispiel sind die Heizkanäle 2 als mit seitlichem Abstand voneinander angeordnete parallele Einzelrohre ausgebildet, welche mit ihren Enden in den Durchströmkanal 3 münden. Der obere Teil 2a der Heizkanäle 2 ist für den Vorlauf vorgesehen mit einer durch Pfeile mit ausgefüllter Pfeilspitze angedeuteten Strömungsrichtung des Wärmeträgermediums von unten nach schräg oben, während der untere Teil 2b der Heizkanäle 2 für den Rücklauf mit Strömungsrichtung des Wärmeträgermediums von oben nach schräg unten dient. Dabei zweigen die rücklaufseitigen Heizkanäle 2b von dem Sammelkanal 3b ab, um stromab des Durchströmkanals 3 wieder in den grundseitigen i. w. horizontalen Abschnitt 3c des Durchströmkanals 3 zurückzuführen.

Der Heizkörper 1, welcher in seiner in Figur 1 gezeigten aufrechten Stellung zu montieren ist, weist in seinem oberen Bereich zwei mit seitlichem Abstand voneinander angeordnete und gegenüber den Heizkanälen 2 mit unterschiedlicher Höhe vorstehende Halterungen 6 auf, an welchen Badetücher, Handtücher o. dgl. zum Trocknen aufgehängt werden können. Wie aus Figur 1 zu ersehen, sind auch die Halterungen 6 als Rohre ausgebildet, welche mit ihren Enden in den Verteilerkanal 3a und den Sammelkanal 3b münden und damit von Wärmeträgermedium durchflossen sind.

Für eine zwangsweise Durchströmung und Trennung der Durchströmung von vor- und rücklaufseitigen Heizkanälen 2a, 2b sind im Durchströmkanal 3 Staubleche 5 vorgesehen. Die Ausführung dieser Staubleche 5 ist in Figuren 2 und 3 dargestellt. Danach weisen die Staubleche 5 einen etwa L-förmigen Querschnitt auf, wobei sie mit ihrem einen Schenkel an der Innenseite des Durchströmkanals 3 angeschweißt sind und mit ihrem in der Querschnittebene des Durchströmkanals 3 zu liegen kommenden Schenkel einen geringen Spalt zu der einen Begrenzungswandung des Durchströmkanals 3 freigeben, um ein Durchströmen von Luft und damit einen Druckausgleich zu ermöglichen.

An dem unteren, horizontal verlaufenden Abschnitt 3c des Durchströmkanals 3 findet sich ein vorlaufseitiger Anschluß 18 und ein rücklaufseitiger Anschluß 17 zur Verbindung mit dem Rohrnetz eines Zentralheizungssystems. Ein dritter Anschluß 19 kann zur Aufnahme einer elektrischen Heizpatrone dienen. Zusätzlich ist an dem in Montagestellung höchstgelegenen Punkt des Durchströmkanals 3 ein Entlüftungsventil 21 vorgesehen.

Im Betrieb des Heizkörpers 1 ergibt sich durch die diagonal bezüglich des Rahmens 4 angeordneten Heizkanäle 2 eine gleichmäßige Durchströmung der vor- und rücklaufseitigen Heizkanäle 2a, 2b mit Wärmeträgermedium. Dabei strömt das über den Anschluß 18 in den Heizkörper 1 eintretende Wärmeträgermedium in dem Verteilerkanal 3a senkrecht nach oben, wobei es sich zwangsläufig auf die von dem Verteilerkanal 3a schräg nach oben abzweigenden Heizkanäle 2a und ebenfalls auf die rohrförmigen Halterungen 6 verteilt. Das heiße Wärmeträgermedium steigt in den Heizkanälen 2a nach oben, wobei es die Heizkanäle 2a erwärmt. Danach wird es im Sammelkanal 3b gesammelt. Das nunmehr abgekühlte Wärmeträgermedium fließt dann infolge Schwerkraft im Sammelkanal 3b nach unten, wo es nunmehr die von oben nach schräg unten sich erstreckenden rücklaufseitigen Heizkanäle 2b durchströmt. Sodann gelangt das Wärmeträgermedium in den grundseitigen Abschnitt 3c des Sammelkanals 3b und gibt dabei einen Teil seiner noch vorhandenen Wärmeenergie ab, um endlich über den Anschluß 17 in den Rücklauf eines (nicht dargestellten) Rohrnetzes einer Zentralheizung zurückzuströmen. Diese in Figur 1 durch Pfeile angedeutete Zirkulation des Wärmeträgermediums bewirkt eine i. w. Gleichmäßige Temperaturverteilung über die gesamte Heizfläche des Heizkörpers 1 und führt damit auch im Hinblick auf das Trocknen von nassen Badetüchern o. dgl. zu einer hohen Heizleistung. Dabei wird eine Konvektion des Heizkörpers 1 zur Raumerwärmung durch die mit Abstand vor den Heizkanälen 2 zum Trocknen aufgehängten Handtüchern nicht behindert. Gegenüber den bekannten sprossenförmigen Heizkörpern wird eine wesentlich höhere Verweilzeit des Wärmeträgermediums im Heizkörper erreicht, was die Heizleistung ebenfalls begünstigt. Desweiteren ergeben sich dadurch, daß die rücklaufseitigen Heizkanäle 2b in einer geringeren Anzahl als die vorlaufseitigen Heizkanäle 2a vorhanden sind, homogene Strömungsverhältnisse, insbesondere i. w. gleiche Strömungsgeschwindigkeiten im Heizkörper 1, was sich weiterhin günstig auf die Heizleistung niederschlägt.

Figuren 4 und 5 zeigen eine Ausführungsart als Raumheizkörper 1 mit zwei hintereinander angeordneten Heizkörperelemente 7, 8, welche jeweils einen als Parallelogramm ausgebildeten und zugleich als Durchströmkanal 20 für das Wärmeträgermedium dienenden äußeren Rahmen aufweisen. Zwischen den horizontal verlaufenden Längsabschnitten jedes der beiden Heizkörperelemente 7, 8 erstrecken sich die Heizkanäle 9 und 10 schräg von unten nach oben, entsprechend den Seitenabschnitten des jeweiligen Heizkörperelementes 7 und 8. Die beiden Heizkörperelemente 7, 8 sind zwar gleich ausgeführt, jedoch um 180° gegeneinander verdreht angeordnet, so daß die Heizkanäle 9 des in Figur 4 bzw. 5 vorderen Heizkörperelementes 7 gegenüber den Heizkanälen 10 des hinteren Heizkörperelementes 8 in entgegengesetzter Richtung schräg von unten nach oben verlaufen.

Beide Heizkörperelemente 7, 8 weisen gemeinsame Anschlüsse 11, 12 für den Vor- und Rücklauf des Wärmeträgermediums auf und sind jeweils mit Entlüftungsventilen 21 versehen. Zur zwangsweisen Durchströmung und Trennung der Durchströmung von vor- und rücklaufseitigen Heizkanäle 9, 10 sind, wie bei der Ausführungsart gemäß Figur 1 Staubleche 5 im Durchströmungskanal 20 vorgesehen.

Während bei dem Ausführungsbeispiel gemäß Figur 4 die vorlaufseitigen bzw. die rücklaufseitigen Heizkanäle 9, 10 einander gegenüberstehen, ist bei der Ausführungsart gemäß Figuren 5 bis 7 ein gegensinniger Strömungsverlauf des Wärmeträgermediums erreicht, indem die Strömungsrichtung bei sich jeweils kreuzenden Heizkanälen 9, 10 beider Heizkörperelemente 7, 8 entgegengesetzt ist. Durch das Überlappen der vorlaufseitigen Heizkanäle 9 des in Figur 5 vorderen Heizkörperelementes 7 mit den rücklaufseitigen Heizkanälen 10 des hinteren Heizkörperelementes 8 und umgekehrt wird eine gleichmäßige Wärmeabgabe durch Strahlung und Konvektion erzielt.

Auch bei dieser Ausführungsform gemäß Figur 5 besitzen beide Heizkörperelemente 7, 8 einen gemeinsamen Anschluß 11, 12 für Vor- und Rücklauf. Dabei ist für die rücklaufseitige Verbindung der beiderseitigen Heizkanäle 9, 10 ein erster Verbindungskanal 13 vorgesehen, welcher sich zwischen den im Abstand voneinander angeordneten beiden Heizkörperelementen 7, 8 im Bereich des unteren Längsabschnittes ihrer äußeren Rahmenteile bzw. der entsprechenden Abschnitte ihrer Durchströmkanäle 20 befindet. In diesen Verbindungskanal 13 mündet ein von dem in Figur 5 hinteren Heizkörperelement 8 ausgehender zweiter Verbindungskanal 15. In den Verbindungskanal 13 erstreckt sich schließlich ein weiterer Verbindungskanal 16, welcher über das gemäß Figur 5 vordere Heizkörperelement 7 zum rücklaufseitigen Anschluß 12 führt und mit Öffnungen 23 für eine Strömungsverbindung mit den rücklaufseitigen Heizkanälen 9 dieses vorderen Heizkörperelementes 7 versehen ist. Die vorlaufseitigen Heizkanäle 9, 10 der beiden Heizkörperelemente 7, 8 sind über einen mit Öffnungen 23 versehenen weiteren Verbindungskanal 14 miteinander verbunden, welcher sich durch den für den Rücklauf vorgesehenen Verbindungskanal 13 zwischen den beiden Heizkörperelementen 7, 8 erstreckt. Konstruktions- und montagetechnisch besonders günstig hat sich dabei die Ausführung der Verbindungskanäle 14 bis 16 als mit Öffnungen 23 bzw. Bohrungen versehene Hülsen erwiesen, wobei die Verbindungskanäle 13 und 15 in einfacher Weise mittels Blindstopfen 22 nach außen abgeschlossen sind.

### Bezugszeichenliste

- 1: - Heizkörper
- 2: - Heizkanäle
- 2a: - vorlaufseitige Heizkanäle
- 2b: - rücklaufseitige Heizkanäle
- 3: - Durchströmkanal
- 3a: - Verteilerkanal
- 3b: - Sammelkanal
- 3c: - grundseitiger Abschnitt
- 4: - Rahmen
- 5: - Staublech
- 6: - Halterung
- 7: - Heizkörperelement
- 8: - Heizkörperelement
- 9: - Heizkanal
- 10: - Heizkanal
- 11: - Anschluß
- 12: - Anschluß
- 13: - Verbindungskanal
- 14: - Verbindungskanal
- 15: - Verbindungskanal
- 16: - Verbindungskanal
- 17: - Anschluß
- 18: - Anschluß
- 19: - Anschluß
- 20: - Durchströmkanal
- 21: - Entlüftungsventil
- 22: - Blindstopfen
- 23: - Öffnungen

## Patentansprüche

1. Heizkörper mit einem äußeren, aus mindestens vier paarweise gegenüberliegenden Rahmenteilen zusammengesetzten, einen Durchströmkanal (3;20) bildenden Rahmen (4), wobei ein Teil des Rahmens (4) einen Verteilungskanal (3a) und ein davon strömungsmäßig getrennter Teil des Rahmens (4) einen Sammelkanal (3b) bildet, mit parallel zueinander verlaufenden vorlaufseitigen und parallel zueinander verlaufenden rücklaufseitigen Heizkanälen (2a,2b;9;10), die mit den Rahmenteilen unter einem Winkel derart verbunden sind, daß die Strömungsrichtung in den Heizkanälen (2;9;10) zu der Strömungsrichtung in den Rahmenteilen im Bereich der Verbindungsstellen unter einem Winkel ungleich 90° verläuft, und mit einem vorlaufseitigen und einem rücklaufseitigen Anschluß (18,17;11,12) für das Wärmeträgermedium, dadurch gekennzeichnet, daß die vorlaufseitigen und die rücklaufseitigen Heizkanäle (2a,2b;9;10) parallel zueinander verlaufen und jeweils eine Gruppe bilden, wobei die eine Gruppe den einen Teil des Rahmens (4) und die andere Gruppe den anderen Teil des Rahmens (4) im wesentlichen ausfüllen.

2. Heizkörper nach Anspruch 1, dadurch gekennzeichnet, daß die Anzahl der rücklaufseitigen Heizkanäle (2b;9;10) und/oder der freie Kanalquerschnitt kleiner als diejenigen bzw. derjenige der vorlaufseitigen Heizkanäle (2a;9;10) ist.

3. Heizkörper nach Anspruch 1 oder 2, dadurch gekennzeichnet, daß die Heizkanäle (2;9;10) zu dem Rahmenteil, das den vorlaufseitigen Anschluß (18;11) aufweist, unter einem Winkel von 30° bis 70° verlaufen.

4. Heizkörper nach einem der Ansprüche 1 bis 3, dadurch gekennzeichnet, daß die strömungsmäßige Trennung des Verteilerkanals (3a;20) und des Sammelkanals (3b;20) durch Stau- bzw. Leiteinrichtungen (5), wie beispielsweise Staublechen (5), gebildet ist.

5. Heizkörper nach einem der Ansprüche 1 bis 4, dadurch gekennzeichnet, daß der Durchströmkanal (3), vorzugsweise im Bereich des vorlaufseitigen Anschlusses (18), mit einer Aufnahme (19) zur Aufnahme einer elektrischen Heizvorrichtung, beispielsweise einer Heizpatrone, ausgebildet ist.

6. Heizkörper nach einem der Ansprüche 1 bis 5, dadurch gekennzeichnet, daß mindestens eine, vorzugsweise eine am Durchströmkanal (3) bzw. am Rahmen (4) angeordnete und ggf. vom Wärmeträdermedium durchströmte Halterung (6) für ein mit Abstand von den Heizkanälen (2) zu liegen kommendes Handtuch, Badetuch oder dgl. Trockentuch vorgesehen ist (Figur 1).

7. Heizkörper nach einem der Ansprüche 1 bis 6, dadurch gekennzeichnet, daß die rücklaufseitigen Heizkanäle (2b;9;10) und zumindest ein Teil der vorlaufseitigen Heizkanäle (2a;9;10) mit jeweils zwei beachbarten Rahmenteilen verbunden sind (Figur 1).

8. Heizkörper nach Anspruch 7, dadurch gekennzeichnet, daß einbaumäßig das eine Rahmenteil, das im wesentlichen mit den in Strömungsrichtung gesehen ausgangsseitigen Enden der rücklaufseitigen Heizkanälen (2b;9;10) verbunden ist, das untere Rahmenteil bildet.

9. Heizkörper nach einem der Ansprüche 1 bis 6, dadurch gekennzeichnet, daß die einen Enden der vorlaufseitigen und der rücklaufseitigen Heizkanäle (2a,2b;9;10) mit dem einen Rahmenteil und deren anderen Enden mit dem dem einen Rahmenteil gegenüberliegenden Rahmenteil verbunden sind (Figuren 4 und 5).

10. Heizkörper nach Ansprüch 9, dadurch gekennzeichnet, daß einbaumäßig das eine mit den Heizkanälen (2a,2b;9;10) verbundene Rahmenteil das untere Rahmenteil bildet, das die Anschlüsse (17,18;11,12) für das Wärmeträgermedium aufweist.

11. Heizkörper nach Anspruch 9, dadurch gekennzeichnet, daß zwei gemäß Anspruch 9 gekennzeichnete Heizkörper vorgesehen sind, die ein erstes und ein zweites Heizkörperelement (7,8) bilden, deren Rahmen mit Abstand parallel zueinander verlaufen, wobei in der Projektion die Heizkanäle (9) des ersten Heizkörperelements (7) die Heizkanäle (10) des zweiten Heizkörperelements (8) kreuzen, wobei eine entgegengesetzte Strömungsrichtung in den sich jeweils kreuzenden Heizkanälen (9,10) gebildet ist (Figuren 4 und 5).

12. Heizkörper nach Anspruch 11, dadurch gekennzeichnet, daß die vorlaufseitigen Heizkanäle (9) des ersten Heizkörperelements (7) im Bereich der rücklaufseitigen Heizkanäle (10) des zweiten Heizkörperelements (8) liegen und entsprechend die rücklaufseitigen Heizkanäle (9) des ersten Heizkörperelements (7) im Bereich der vorlaufseitigen Heizkanäle (10) des zweiten Heizkörperelements (8) liegen (Figur 5).

13. Heizkörper nach Anspruch 11 oder 12, dadurch gekennzeichnet, daß die beiden Heizkörperelemente (7, 8) mit Heizkanälen (9, 10) gemeinsame Anschlüsse (11, 12) ggf. mit Verbindungskanälen (13 bis 16) für den Vor- und Rücklauf des Wärmeträgermediums aufweisen.

## Claims

1. Radiator with an outer frame (4) forming a throughflow channel (3; 20) and composed of at least four frame members disposed opposite one another in pairs, wherein one member of the frame (4) forms a distributor channel (3a) and a member of the frame (4) separated therefrom in terms of flow forms a collector channel (3b), with heating channels (2a, 2b; 9; 10) which run parallel to one another at the forward flow side and run parallel to one another at the return flow and which are connected with the frame members at an angle in such a manner that the flow direction in the heating channels (2; 9; 10) relative to the flow direction in the frame members in the region of the connecting locations extends at an angle different from 90°, and with a connection (18, 17; 11, 12) at the forward flow side and at the return flow side for the heat carrier medium, characterised thereby that the heating channels (2a, 2b; 9; 10) at the forward flow side and at the return flow side run parallel to one another and form a respective group, wherein the one group substantially fills out the one member of the frame (4) and the other group substantially fills out the other member of the frame (4).

2. Radiator according to claim 1, characterised thereby that the number of channels (2b; 9; 10) at the return flow side and/or the free channel cross-section is smaller than that or those of the heating channels (2a; 9; 10) at the forward flow side.

3. Radiator according to claim 1 or 2, characterised thereby that the heating channels (2; 9; 10) extend at an angle of 30° to 70° to the frame member which has the connection (18; 11) at the forward flow side.

4. Radiator according to one of claims 1 to 3, characterised thereby that the separation of the distributor channel (3a; 20) and the collector channel (3b; 20) in terms of flow is formed by baffle or guide devices (5), such as for example baffle plates (5).

5. Radiator according to one of claims 1 to 4, characterised thereby that the throughflow channel (3) is constructed preferably in the region of the connection (18) at the forward flow side with a receptacle (19) for the reception of an electrical heating device, for example a heating cartridge.

6. Radiator according to one of claims 1 to 5, characterised thereby that at least one holder is provided, preferably arranged at the throughflow channel (3) or at the frame (4) and in a given case flowed through by the heat carrier medium, for a hand towel, bath towel or similar drying towel to be disposed at a spacing from the heating channels (2) (Figure 1).

7. Radiator according to one of claims 1 to 6, characterised thereby, that the heating channels (2b; 9; 10) at the return flow side and at least a part of the heating channels (2a; 9; 10) at the forward flow side are connected each time with adjacent frame members (Figure 1).

8. Radiator according to claim 7, characterised thereby that in terms of installation the one frame member, which is connected substantially with the ends - which are at the outlet side seen in flow direction - of the heating channels (2b; 9; 10) at the return flow side form the lower frame member.

9. Radiator according to one of claims 1 to 6, characterised thereby that the one ends of the heating channels (2a, 2b; 9; 10) at the forward flow side and at the return flow side are connected with the one frame member, and the other ends thereof are connected with the frame member opposite the one frame member (Figures 4 and 5).

10. Radiator according to claim 9, characterised thereby that in terms of installation the one frame member connected with the heating channels (2a, 2b; 9; 10) forms the lower frame member, which has the connections (17, 18; 11, 12) for the heat carrier medium.

11. Radiator according to claim 9, characterised thereby that two radiators according to claim 8 are provided, which form a first and a second radiator element (7, 8), the frames of which extend parallel to one another, wherein the heating channels (9) of the first radiator element (7) in projection cross the heating channels (10) of the second radiator element (8), and wherein an opposed flow direction is formed in the respectively crossing heating channels (9, 10) (Figures 4 and 5).

12. Radiator according to claim 11, characterised thereby that the heating channels (9), which are at the forward flow side, of the first radiator element (7) are disposed in the region of the heating channels (10), which are at the return flow side, of the second radiator element (8) and correspondingly the heating channels (9), which are at the return flow side, of the first radiator element (7) are disposed in the region of the heating channels (10), which are at the forward flow side, of the second radiator element (8) (Figure 5).

13. Radiator according to claim 11 or 12, characterised thereby that the two radiator elements (7, 8) with heat channels (9, 10) have common connections (11, 12) in a given case with connecting channels (13 to 16), for the forward flow and return flow of the heat carrier medium.

## Revendications

1. Radiateur composé d'un cadre extérieur (4) formant un conduit d'écoulement (3 ; 20) et constitué d'au moins quatre éléments en vis-à-vis deux par deux, une partie du cadre (4) formant un conduit de distribution (3a) et une partie du cadre (4), coupée de celle-ci pour l'écoulement, formant un conduit collecteur (3b), avec des conduits chauffants d'arrivée et de retour (2a, 2b ; 9 ; 10) respectivement parallèles entre eux et reliés aux éléments du cadre selon un angle tel qu'au niveau des raccords, la direction d'écoulement dans les conduits chauffants (2 ; 9 ; 10) diffère de la direction d'écoulement dans les éléments du cadre d'un angle différent de 90°, et avec un raccord d'arrivée et un raccord de retour (18, 17 ; 11, 12) pour le fluide thermique, caractérisé en ce que les conduits chauffants d'arrivée et ceux de retour (2a, 2b ; 9 ; 10) sont parallèles les uns aux autres et forment respectivement deux ensembles, l'un des ensembles se trouvant pour l'essentiel dans une partie du cadre (4) et l'autre ensemble étant situé pour l'essentiel dans l'autre partie du cadre (4).

2. Radiateur selon la revendication 1, caractérisé en ce que le nombre et/ou la section libre des conduits chauffants de retour (2b ; 9, 10) est plus faible que le nombre et/ou la section libre des conduits chauffants d'arrivée (2a ; 9 ; 10).

3. Radiateur selon la revendication 1 ou 2, caractérisé en ce que les conduits chauffants (2 ; 9 ; 10) forment un angle de 30° à 70° avec la partie du cadre portant le raccord d'arrivée (18 ; 11).

4. Radiateur selon l'une quelconque des revendications 1 à 3, caractérisé en ce que la séparation de l'écoulement entre le conduit de distribution (3a ; 20) et le conduit du collecteur (3b ; 20) est obtenu à l'aide de barrages ou de guides (5), constitués par exemple à l'aide de plaques d'obturation (5).

5. Radiateur selon l'une quelconque des revendications 1 à 4, caractérisé en ce que le conduit d'écoulement (3), de préférence au niveau du raccord d'arrivée (18), est équipé d'un embout (19) pour recevoir une installation de chauffage électrique, par exemple une cartouche chauffante.

6. Radiateur selon l'une quelconque des revendications 1 à 5, caractérisé en ce qu'il est prévu au moins un support (6) fixé de préférence sur le conduit d'écoulement (3) ou sur le cadre (4) et traversé éventuellement par le fluide thermique, pour recevoir une serviette, un drap de bain ou un autre linge à une certaine distance des conduits chauffants (2) (fig. 1).

7. Radiateur selon l'une quelconque des revendications 1 à 6, caractérisé en ce que les conduits chauffants de retour (2b ; 9 ; 10) et au moins une partie des conduits chauffants d'arrivée (2a ; 9 ; 10) sont raccordés chacun sur deux éléments adjacents du cadre (fig. 1).

8. Radiateur selon la revendication 7, caractérisé en ce que, du point de vue de montage, l'élément du cadre raccordé pour l'essentiel aux extrémités de sortie, vue dans la direction de l'écoulement, des conduits chauffants de retour (2b ; 9 ; 10), constitue la partie inférieure du cadre.

9. Radiateur selon l'une quelconque des revendications 1 à 6, caractérisé en ce que les conduits chauffants d'arrivée et ceux de retour (2a, 2b ; 10) sont raccordés par l'une de leurs extrémités à l'un des éléments du cadre, et par leur autre extrémité à l'elément de cadre placé en vis-à-vis du premier élément (fig. 4 et 5).

10. Radiateur selon la revendication 9, caractérisé en ce que, du point de vue du montage, l'élément du cadre raccordé aux conduits chauffants (2a, 2b ; 9 ; 10) constitue la partie inférieure du cadre portant les raccords (17, 18 ; 11, 12) pour le fluide thermique.

11. Radiateur selon la revendication 9, caractérisé en ce qu'il est prévu deux radiateurs selon la revendication 9, lesquels forment un premier et un deuxième élément chauffant (7, 8), dont les cadres sont parallèles et à distance l'un par rapport à l'autre, les conduits chauffants (9) du premier élément chauffant (7) croisant en projection les conduits chauffants (10) du deuxième élément chauffant (8), avec une direction d'écoulement opposée dans les conduits chauffants (9, 10) se croisant respectivement (fig. 4 et 5).

12. Radiateur selon la revendication 11, caractérisé en ce que les conduits chauffants d'arrivée (9) du premier élément chauffant (7) se trouvent au niveau des conduits chauffants de retour (10) du deuxième élément chauffant (8) et, de manière correspondante, les conduits chauffants de retour (9) du premier élément chauffant (7) se trouvent au niveau des conduits chauffants d'arrivée (10) du deuxième élément chauffant (8) (fig. 5).

13. Radiateur selon la revendication 11 ou 12, caractérisé en ce que les deux éléments chauffants (7, 8) constitués de conduits chauffants (9, 10) présentent des raccords communs (11, 12), le cas échéant avec des conduits de raccordement (13 à 16), pour l'arrivée et le retour du fluide thermique.
